# EUROPÄISCHE PATENTSCHRIFT

(11) **EP 3 311 706 B1**
(45) Veröffentlichungstag und Bekanntmachung des Hinweises auf die Patenterteilung: **05.06.2019**
(21) Anmeldenummer: 17001741.2
(22) Anmeldetag: 23.10.2017
(51) Int. Cl.: A47F 1/12

(54) **FÖRDERSYSTEM MIT WÄLZGETRIEBE**
CONVEYING SYSTEM WITH PARALLEL GEAR
SYSTÈME DE TRANSPORT DOTÉ DE L'ENGRENAGE À ROULEMENTS

(30) Priorität: 22.10.2016 DE 202016006554 U
(43) Veröffentlichungstag der Anmeldung: 25.04.2018
(73) Patentinhaber: OECHSLE Display Systeme GmbH, 89340 Leipheim (DE)
(72) Erfinder:
(74) Vertreter: Thämer, Wolfgang

(56) Entgegenhaltungen:
- DE-U1-202013 006 274

## Beschreibung

Die Erfindung betrifft ein Fördersystem für Waren mit einem mittels einer eine Spiralfeder aufweisenden Antriebsvorrichtung in eine Förderrichtung belastbaren Warenschieber, wobei der Warenschieber ein Gehäuse mit einer darin angeordneten Dämpfungs- und/oder Verzögerungsvorrichtung mit einem gehäusefesten Teil und einem relativ hierzu drehbaren Teil aufweist.

Aus der DE 20 2013 006 274 U1 ist ein derartiges Fördersystem bekannt. Bei einer Reihenanordnung der Antriebsvorrichtung und der Dämpfungs- und/oder Verzögerungsvorrichtung ist die Spiralfeder an einer Nabe fixiert, die auf der Dämpferwelle sitzt.

Der vorliegenden Erfindung liegt die Aufgabe zugrunde, die Dämpfungs- und/oder Verzögerungsvorrichtung besser auszunutzen.

Diese Problemstellung wird mit den Merkmalen des Hauptanspruches gelöst. Dazu ist die Spiralfeder an einer im Gehäuse drehbar gelagerten Walzenbaugruppe kraft- und/oder formschlüssig fixiert. Außerdem ist der drehbare Teil der Dämpfungs- und/oder Verzögerungsvorrichtung an der Walzenbaugruppe abwälzbar.

Zwischen der Spiralfeder und dem gehäusefesten Teil der Dämpfungs- und/oder Verzögerungsvorrichtung ist mindestens eine Getriebestufe angeordnet. Hiermit kann eine Drehbewegung der Walzenbaugruppe in eine Rotationsbewegung des drehbaren Teils der Dämpfungs- und/oder Verzögerungsvorrichtung umgesetzt werden. Die jeweiligen Drehzahlen verhalten sich im umgekehrten Verhältnis der Wälzkreisdurchmesser. Das Wälzgetriebe kann mit parallelen, sich schneidenden oder sich kreuzenden Achsen ausgeführt sein. Hierbei können die Wälzräder mit oder ohne Verzahnung ausgebildet sein. Beispielsweise kann damit auch bei niedrigen Drehzahlen der Walzenbaugruppe die Dämpfungs- und/oder Verzögerungsbaugruppe wirksam eingesetzt werden. Auch kann ein Dämpfungs- und/oder Verzögerungsvorrichtung mit niedrigem Drehmoment und damit geringer Baugröße zum Einsatz kommen. Die Dämpfungs- und/oder Verzögerungsvorrichtung wird dadurch in einem weiten Einsatzbereich genutzt.

Die Kopplung zwischen der Spiralfeder und dem feststehenden Teil der Dämpfungs- und/oder Verzögerungsvorrichtung kann zumindest in einer Drehrichtung entkoppelbar ausgebildet sein. Beispielsweise kann die Dämpfungs- und/oder Verzögerungsvorrichtung beim Verschieben des Warenschiebers in eine der Förderrichtung entgegengesetzt orientierten Einsetzrichtung ohne Wirkung sein. Alternativ hierzu kann eine Dämpfungs- und/oder Verzögerungsvorrichtung eingesetzt werden, die in einer Rotationsrichtung keine Dämpfung bewirkt.

Weitere Einzelheiten der Erfindung ergeben sich aus den Unteransprüchen und der nachfolgenden Beschreibung schematisch dargestellter Ausführungsformen.
- Figur 1:: Fördersystem;
- Figur 2:: Warenschieberbaugruppe;
- Figur 3:: Isometrischer Teil-Längsschnitt der Warenschieberbaugruppe;
- Figur 4:: Warenschiebergehäuse;
- Figur 5:: Walzenkörper mit Sperrrad uns Lagerzapfen;
- Figur 6:: erstes Wälzrad;
- Figur 7:: Dämpfungs- und oder Verzögerungsvorrichtung;
- Figur 8:: Niederhalter.

Die Figur 1 zeigt ein Fördersystem (10) mit einer Trag- und Führungsschiene (20) und mit einer Warenschieberbaugruppe (30). Auf der Trag- und Führungsschiene (20) sind Waren zwischen einem Warenschieber (31) der Warenschieberbaugruppe (30) und beispielsweise einem vorderen, hier nicht dargestellten Anschlag lagerbar. Nach Entnahme einer Ware verschiebt eine Antriebsvorrichtung (60) der Warenschieberbaugruppe (30) den Warenschieber (31) entlang der Trag- und Führungsschiene (20) in einer Förderrichtung (11), die zu einem am vorderen Ende der Trag- und Führungsschiene (24) angeordneten Frontanker (25) orientiert ist. Das Fördersystem kann auch ohne Trag- und Führungsschiene (20) ausgebildet sein.

Sollen weitere Waren auf die Trag- und Führungsschiene (20) aufgesetzt werden, wird der Warenschieber (31) entgegen der Förderrichtung (11) in eine Einsetzrichtung (12) verschoben. Die Waren werden zwischen dem Warenschieber (31) und dem vorderen Ende (24) der Trag- und Führungsschiene (20) eingesetzt. Nach dem Einsetzen werden die gelagerten Waren mittels der Antriebsvorrichtung (60) beispielsweise in Richtung des Anschlags gedrückt.

Die Trag- und Führungsschiene (20) ist eine zumindest annähernd U-förmig ausgebildete Schiene, deren oberen Randbereiche (21) nach innen zeigen. Die nach oben zeigenden Bereiche dieser Randbereiche (21) bilden Trag- und Gleitflächen (22). Beim Fördern der Waren werden diese entlang der Trag- und Gleitflächen (22) in der Förderrichtung (11) verschoben.

Die Ebene der Trag- und Gleitflächen (22) begrenzt zusammen mit der Trag- und Führungsschiene (20) einen Führungsraum (23). In diesem zumindest annähernd quaderförmig ausgebildeten Raum (23) ist der Warenschieber (31) geführt. Der Warenschieber (31) hat hierfür Führungsleisten (32), die die Randbereiche (21) der Trag- und Führungsschiene (20) untergreifen.

Die Figuren 2 und 3 zeigen die Warenschieberbaugruppe (30) in einer isometrischen Ansicht und in einem Teil-Längsschnitt. Die Haupt-Schnittebene der Figur 3 ist eine vertikale Mittenlängsebene des Fördersystems (10). In der Warenschieberbaugruppe (30) sind die Antriebsvorrichtung (60) und eine Dämpfungs- und/oder Verzögerungsvorrichtung (100) im Warenschieber (31) gelagert bzw. angeordnet.

Der Warenschieber (31), vgl. Figur 4, umfasst ein Gehäuse (34), an dessen in der Förderrichtung (11) vorne liegendem Ende ein Schubschild (33) angeordnet ist. Beispielsweise ist der Schubschild (33) an das Gehäuse (34) angeformt.

Das Gehäuse (34) ist zumindest annähernd quaderförmig aufgebaut. Im Ausführungsbeispiel ist es an seiner Rückseite (35) offen ausgebildet. Es kann aber auch mit einer geschlossenen oder verschließbaren Rückwand ausgeführt sein. An den einander gegenüberliegenden Seitenwänden (36, 37) hat es jeweils eine zum Innenraum (38) orientierte Führungsnut (39), die von der Rückseite (35) aus beispielsweise bis zur Hälfte der Länge des Warenschiebers (31) reicht. Die beiden, einander spiegelbildlich angeordneten Führungsnuten (39) sind an ihren inneren Enden jeweils abgerundet ausgebildet. Hier haben die Seitenwände (36, 37) Lagerdurchbrüche (41) mit kreisförmigem Querschnitt. Die Führungsnuten (39) können auch ohne die Lagerdurchbrüche (41) ausgebildet sein.

Oberhalb der Führungsnuten (39) weisen die Seitenwände (36) zwei einander gegenüberliegende Durchbrüche (42) auf. Diese haben eine kreisförmige Querschnittsfläche und bilden Zapfenaufnahmen (42).

An der im Ausführungsbeispiel rechten Seitenwand (36) des Gehäuses (34) ist oberhalb der Ebene der Führungsnuten (39) ein Aufnahmedurchbruch (43) angeordnet. Dieser hat einen zentralen Bereich (44) mit kreisförmigem Querschnitt sowie zwei Erweiterungen (45) mit zumindest annähernd rechteckigem Querschnitt. Gegebenenfalls kann der Aufnahmedurchbruch (43) nur die zwei Erweiterungen (45) aufweisen. An der zum Innenraum (38) orientierten Innenwandung der Seitenwand (36) kann dann eine Einsenkung eingebracht sein. Sämtliche genannten Durchbrüche (41 - 43) können an der Außenseite des Warenschiebers überdeckt sein.

An der zum Innenraum (38) orientierten Fläche des die vordere Begrenzung des Gehäuses (34) bildenden Schubschilds (33) sind zwei Begrenzungsnasen (46) übereinander angeordnet. Die Begrenzungsnasen (46) haben im Ausführungsbeispiel Einführschrägen (47).

Der Schubschild (33) ist plattenförmig ausgebildet und steht über die Seitenwände (36, 37) und über die Decke (48) des Gehäuses (34) über. Er hat eine konstante Dicke und ist beispielsweise um einen Winkel von 2 Grad zu einer Normalenebene der Förderrichtung (11) geneigt. Hierbei zeigt das untere Ende (49) des Schubschilds (33) weiter in die Förderrichtung (11) als das obere Ende (51).

Unterhalb des Schubschilds (33) ist im Warenschieber (31) ein Durchführschlitz (52) ausgebildet. Bei einem in die Trag- und Führungsschiene (20) eingesetzten Warenschieber (31) liegt dieser Durchführschlitz (52) im Führungsraum (23) der Trag- und Führungsschiene (20). Der Durchführschlitz (52) hat eine rechteckige Querschnittsfläche. Oberhalb des Durchführschlitzes (52) sind an der Unterseite des Schubschilds (33) Führungsflächenabschnitte (53, 54) ausgebildet. Diese umfassen in den dargestellten Ausführungsbeispielen an den Durchführschlitz (52) angrenzende waagerechte Führungsflächenabschnitte (53) und einen an diesen angrenzenden, zum Innenraum (38) des Gehäuses (34) hin orientierten Abschnitt (54), der z.B. um einen Winkel von 30 Grad zu den erstgenannten Abschnitten (53) geneigt ist.

Die Antriebsvorrichtung (60) umfasst eine Walzenbaugruppe (61) und einen wiederaufladbaren Federenergiespeicher (81). Dieser Federenergiespeicher (81) wird von einer Spiralfeder (81) gebildet. Die als Zugfeder, z.B. als Rollfeder ausgebildete Spiralfeder (81) hat einen rechteckigen Querschnitt. Mit einem Ende (82) ist die Spiralfeder (81) am vorderen Ende der Trag- und Führungsschiene (20) festgelegt. Beispielsweise kann sie am Frontanker (25) in der Nähe des Anschlags befestigt sein. Das andere Ende der Spiralfeder (81) umgreift die Walzenbaugruppe (61) in Umfangsrichtung und ist an dieser kraft- und/oder formschlüssig fixiert.

Die Figur 5 zeigt als Teile der Walzenbaugruppe (61) einen Walzenkörper (62) mit zylindrischer Hüllfläche, der an seinen beiden Enden jeweils einen zentralen Lagerzapfen (63) aufweist. Im eingebauten Zustand der Walzenbaugruppe (61) bilden die Lagerzapfen (63) eine Drehachse (65) der Walzenbaugruppe (61). Diese ist quer zur Förderrichtung (11) und parallel zu den Trag- und Gleitflächen (22) angeordnet. Die Lagerzapfen (63) können schräg zur Drehachse (65) angeordnete Stirnflächen (64) haben. Die Mantelfläche (66) des Walzenkörpers (62) weist Stufen (67) auf, die parallel zur Drehachse (65) orientiert sind. Jede der beispielsweise vier Stufen (67) umfasst eine erste Fläche (68), die beispielsweise um 5 Grad zu einer Tangentialebene der Hüllfläche geneigt ist sowie eine normal hierzu orientierte zweite Stufenfläche (69).

An den Walzenkörper (62) ist ein Sperrrad (71) angeformt. Dieses Sperrrad (71) hat entlang seines Umfangs beispielsweise acht Rastnasen (72). Die einzelne Rastnase (72) hat eine Sperrfläche (73), die beispielsweise durch einen Normalvektor zur Drehachse (65) und einen in Richtung der Drehachse (65) ausgerichteten Vektor aufgespannt wird. An das in radialer Richtung außenliegende Ende der Sperrfläche (73) schließt eine Gleitfläche (74) an, die eine Sperrfläche (73) mit der Fußlinie (75) der nächsten Sperrfläche (73) verbindet. Alle Sperrflächen (73) sind in die gleiche Umfangsrichtung orientiert.

Auf dem Sperrrad (71) sitzt als weiteres Bauteil der Walzenbaugruppe (61) ein erstes Wälzrad (91). Im Ausführungsbeispiel ist dies eine als Stirnrad mit gerader Verzahnung ausgebildete Zahnscheibe. Sie hat 38 Zähne. Die Zahnscheibe (91) hat eine zentrale Bohrung mit beispielsweise zwei Sperrklinken (92), vgl. Figur 6. Diese auskragenden Sperrklinken (92) zeigen in die gleiche Umfangsrichtung. Im montierten Zustand, vgl. Figur 3, liegen die Sperrklinken (92) beispielsweise auf den Gleitflächen (74) auf und können an den Sperrflächen (73) anstehen. Die Sperrklinken (92) sind elastisch verformbar ausgebildet, sodass sie bei einer Relativbewegung der Zahnscheibe (91) zum Sperrrad (71) entgegen der Rastrichtung entlang der Gleitflächen (74) gleiten. An der dem Warenschiebergehäuse (34) zugewandten Seite hat das erste Wälzrad (91) einen umlaufenden Gleitring (93).

Anstatt der dargestellten Geradverzahnung kann das Wälzrad (91) eine Schrägverzahnung aufweisen. Auch eine Ausbildung als Kegelrad, Schnecke, Schneckenrad oder Reibrad, etc. ist denkbar.

Die Figur 7 zeigt eine Dämpfungs- und/oder Verzögerungsvorrichtung (100). Diese hat einen feststehenden Teil (101) und einen relativ zu diesem rotierbaren Teil (102). Diese Teile (101, 102) bilden einen Rotationsdämpfer (103) mit einem Befestigungsadapter (104) und ein zweites Wälzrad (105).

Der Befestigungsadapter (104) ist am z.B. zylindrisch ausgebildeten Gehäuse des Rotationsdämpfers (103) angeordnet. Er hat im Ausführungsbeispiel zwei Clips (106), die zumindest annähernd radial nach außen abstehen. Mittels des Befestigungsadapters (104) wird die Dämpfungs- und/oder Verzögerungsvorrichtung (100) im Warenschiebergehäuse (34) befestigt. Es ist auch denkbar, die Befestigung mittels einer Bajonettverbindung, eines Befestigungsmittels, etc. auszubilden.

Die drehbare Welle (107) des Rotationsdämpfers (103) ragt zentral aus dem Rotationsdämpfergehäuse heraus. Sie kann einen konstanten Querschnitt aufweisen oder abgestuft ausgebildet sein. Im Ausführungsbeispiel hat die Welle (107) einen zumindest annährend rechteckigen Querschnitt.

Auf der Welle (107) sitzt das zweite Wälzrad (105), das beispielsweise als Ritzel (105) mit einer Geradverzahnung ausgebildet ist. Der Modul der Verzahnung entspricht dem Modul der Verzahnung des ersten Wälzrads (91). Das Ritzel (105) hat z.B. 11 Zähne. Das zweite Wälzrad (105) kann auch als schrägverzahntes Stirnrad, als Kegelrad, Schnecke, Schneckenrad oder Reibrad, etc. ausgebildet sein.

Im Ausführungsbeispiel ist der Rotationsdämpfer (103) so aufgebaut, dass er in beide Drehrichtungen (108, 109) dämpft. Es ist aber auch denkbar, einen Rotationsdämpfer (103) einzusetzen, der in der einen Rotationsrichtung (108; 109) dämpft und in der anderen Rotationsrichtung (109; 108) einen Freilauf aufweist. Die Dämpfungsrichtung ist dann in den Darstellungen der Figuren 3 und 7 beispielsweise im Uhrzeigersinn orientiert.

In der Figur 8 ist ein Niederhalter (110) dargestellt. Dies ist ein schalenförmiges Bauteil mit einem querliegenden Tragzapfen (111). Dieser an der Außenseite der Niederhalterschale (112) angeformte Tragzapfen (111) hat beidseitig Zapfenenden (113). Die Stirnflächen dieser Zapfenenden (113) schließen im Ausführungsbeispiel einen spitzen Winkel ein, dessen Scheitellinie in der Förderrichtung (11) vor dem Tragzapfen (111) liegt. Die Niederhalterschale (112) hat im Ausführungsbeispiel in dem in Förderrichtung (11) vorderen Bereich einen horizontalen Abschnitt (114) und hinteren Bereich einen vertikal orientierten Abschnitt (115).

Beim Zusammenbau wird die Dämpfungs- und/oder Verzögerungsvorrichtung (100) in den Aufnahmedurchbruch (43) des Warenschiebers (31) eingesetzt und mittels beider Clips (106) im Warenschiebergehäuse (34) arretiert. Das Ritzel (105) zeigt in den Innenraum (38) des Warenschiebers (31).

Auf dem Walzenkörper (62) wird die Rollfeder (81) fixiert. Beispielsweise ist sie mittels eines Hakens an einer Stufe (67) des Walzenkörpers (62) gehalten. Auf das Sperrrad (71) wird das erste Wälzrad (91) aufgesetzt, sodass die Planseite (94) zum Walzenkörper (62) zeigt. Diese Vormontageeinheit wird z.B. zusammen mit dem Niederhalter (110) in das Warenschiebergehäuse (34) eingesetzt. Hierbei verrasten die Lagerzapfen (63) der Walzenbaugruppe (61) in den Lagerdurchbrüchen (41) des Warenschiebergehäuses (34). Der horizontale Abschnitt (114) des Niederhalters (110) greift in den Zwischenraum zwischen den Begrenzungsnasen (46) ein und die Zapfenenden (113) der Tragzapfen (111) verrasten in den Zapfenaufnahmen (42). Das freie Ende (82) der Feder (81) wird durch den Durchführschlitz (52) geführt und beispielsweise am Frontanker (25) befestigt. Das Warenschiebergehäuse (34) wird in die Trag- und Führungsschiene (20) eingesetzt, sodass die Führungsleisten (32) die Randbereiche (21) untergreifen. Auch eine andere Reihenfolge der Montage ist denkbar.

Zum Einsetzen der Waren wird der Warenschieber (31) entlang der Trag- und Führungsschiene (20) in die Einsetzrichtung (12) verschoben. Hierbei wird die Rollfeder (81) vom Walzenkörper (62) abgewickelt, der sich dabei in der Darstellung der Figur 2 entgegen dem Uhrzeigersinn und in der Darstellung der Figur 3 im Uhrzeigersinn dreht. Das an den Walzenkörper (62) angeformte Sperrrad (71) dreht zusammen mit dem Walzenkörper (62).

Die Dämpfungs- und/oder Verzögerungsvorrichtung (100) behindert ein freies Drehen des ersten Wälzrades (91), sodass das Sperrrad (71) entlang der Sperrklinken (92) gleitet. Sobald die Sperrklinken (92) auf die nächste Gleitfläche (74) springen, gleiten sie entlang dieser Gleitfläche (74). Das Sperrrad (71) und die Sperrklinken (92) bilden in dieser FreilaufDrehrichtung (97) einen Freilauf. Das erste Wälzrad (91) kann stehenbleiben oder z.B. mit geringerer Drehzahl mitdrehen.

Sobald die Waren eingesetzt sind, wird der Warenschieber (31) losgelassen. Er belastet mittels der Kraft des Federenergiespeichers (81) die eingesetzten Waren in der Förderrichtung (11). Nach dem Entnehmen einer Ware werden die verbleibenden Waren mittels der Warenschieberbaugruppe (30) in der Förderrichtung (11) verschoben.

Hierbei dreht die sich einrollende Spiralfeder (81) den Walzenkörper (62) in der Darstellung der Figur 2 im Uhrzeigersinn und in der Darstellung der Figur 3 entgegen dem Uhrzeigersinn. Diese Drehrichtung (96) ist im Folgenden als Lastrotationsrichtung (96) bezeichnet. Das Sperrrad (71) stößt gegen die auskragenden Enden (95) der Sperrklinken (92) und nimmt diese mit. Das erste Wälzrad (91) dreht synchron mit dem Walzenkörper (62).

Das erste Wälzrad (91) treibt das Ritzel (105) an. Das Verhältnis der Drehzahlen der beiden Wälzräder (91, 105) entspricht im Ausführungsbeispiel dem umgekehrten Verhältnis ihrer Zähnezahlen. Im Ausführungsbeispiel hat das Wälzgetriebe (91, 105) eine Übersetzung ins Schnelle, sodass das zweite Wälzrad (105) mit einer höheren Drehzahl als das erste Wälzrad (91) dreht. Beispielsweise beträgt das Übersetzungsverhältnis zwischen 1,5 und 10. Das für eine Verzögerung und/oder Dämpfung erforderliche Drehmoment des Rotationsdämpfers (103) und damit dessen Baugröße sinkt mit zunehmender Übersetzung. Damit kann im Ausführungsbeispiel ein kostengünstiger Rotationsdämpfer (103) mit geringem Platzbedarf eingesetzt werden.

Die Rotation des formschlüssig auf der Dämpferwelle (107) angeordneten Ritzels (105) wird mittels des Rotationsdämpfers (103) verzögert. Das Ritzel (105) dreht in einer Dämpfungsrotationsrichtung (108). Hiermit wird über das Wälzgetriebe (91, 105) und das Richtgesperre (71, 92) die Rotation des Walzenkörpers (62) verzögert. Die Spiralfeder (81) rollt weitgehend gleichförmig ein. Der Niederhalter (110) verhindert ein Abheben der Rollfeder (81). Die Waren werden gleichmäßig und ohne Anschlag verschoben.

Das Wälzgetriebe (91, 105) kann entkoppelbar ausgebildet sein. Beispielsweise kann die Walzenbaugruppe (61) elastisch gelagert angeordnet und mittels eines Tasters relativ zur Dämpfungs- und/oder Verzögerungsvorrichtung (100) verschiebbar sein. Das Verfahren des Warenschiebers (31) in der Förderrichtung (11) erfolgt wie oben beschrieben. Beim Verfahren des Warenschiebers (31) in der Einsetzrichtung (12) wird der Taster betätigt. Das Wälzgetriebe (91, 105) wird entkoppelt, sodass das erste Wälzrad (91) frei mit dem Walzenkörper (62) dreht. Die Dämpfungs- und/oder Verzögerungsvorrichtung (100) verbleibt in Ruhe.

Auch ist es denkbar, dass die Lagerzapfen (63) der Walzenbaugruppe (61) in der Montageposition in einer stabilen Übergangsposition zwischen waagerechten Bahnen und in der Förderrichtung (11) schräg nach oben weisenden Bahnen liegen. Bei einem schnellen Verschieben des Warenschiebers (31) in der Einsetzrichtung (12) wandern die Lagerzapfen (63) mitsamt der Walzenbaugruppe (61) entlang der schrägen Bahnen, wobei die Räder (91, 105) des Wälzgetriebes (91, 105) voneinander getrennt werden. Sobald der Warenschieberbaugruppe (30) stillgehalten wird, nimmt die Walzenbaugruppe (61) wieder ihre Ausgangsstellung ein. Das Wälzgetriebe (91, 105) wird wieder eingekoppelt. Auch in diesem Ausführungsbeispiel erfolgt das Fördern in Förderrichtung wie im Zusammenhang mit dem ersten Ausführungsbeispiel beschrieben.

Bei einer Ausführung gemäß den letzten beiden Ausführungsbeispielen können das Sperrrad (71) und die Sperrklinken (92) entfallen.

Auch Kombinationen der Ausführungsbeispiele sind denkbar.

### Bezugszeichenliste:

- 10: Fördersystem
- 11: Förderrichtung
- 12: Einsetzrichtung

- 20: Trag- und Führungsschiene
- 21: Randbereiche
- 22: Trag- und Gleitflächen
- 23: Führungsraum
- 24: vorderes Ende von (20)
- 25: Frontanker

- 30: Warenschieberbaugruppe
- 31: Warenschieber
- 32: Führungsleisten
- 33: Schubschild
- 34: Gehäuse, Warenschiebergehäuse
- 35: Rückseite
- 36: Seitenwand, rechts
- 37: Seitenwand, links
- 38: Innenraum
- 39: Führungsnut

- 41: Lagerdurchbrüche
- 42: Durchbrüche, Zapfenaufnahmen
- 43: Aufnahmedurchbruch
- 44: zentraler Bereich
- 45: Erweiterungen
- 46: Begrenzungsnasen
- 47: Einführschrägen
- 48: Decke
- 49: unteres Ende von (32)

- 51: oberes Ende von (32)
- 52: Durchführschlitz
- 53: Führungsflächenabschnitte
- 54: Führungsflächenabschnitt

- 60: Antriebsvorrichtung
- 61: Walzenbaugruppe
- 62: Walze, Walzenkörper
- 63: Lagerzapfen
- 64: Stirnfläche von (63)
- 65: Drehachse
- 66: Mantelfläche von (62)
- 67: Stufen
- 68: erste Fläche
- 69: zweite Stufenfläche

- 71: Sperrrad, Richtgesperreteil
- 72: Rastnasen
- 73: Sperrfläche
- 74: Gleitfläche
- 75: Fußlinie

- 81: Federenergiespeicher, Spiralfeder, Rollfeder
- 82: Ende von (81)

- 91: erstes Wälzrad, Zahnscheibe, Wälzgetriebeteil
- 92: Richtgesperreteil, Sperrklinke
- 93: Gleitring
- 94: Planseite
- 95: Ende von (92)
- 96: Lastrotationsrichtung
- 97: Freilaufdrehrichtung

- 100: Dämpfungs- und/oder Verzögerungsvorrichtung, Dämpfungsvorrichtung
- 101: gehäusefester Teil, feststehender Teil von (100)
- 102: drehbarer Teil, rotierbarer Teil von (100)
- 103: Rotationsdämpfer
- 104: Befestigungsadapter
- 105: zweites Wälzrad, Ritzel, Wälzgetriebeteil
- 106: Clips
- 107: Welle von (103), Dämpferwelle
- 108: Drehrichtung von (102), Dämpfungsrotationsrichtung
- 109: Drehrichtung von (102)

- 110: Niederhalter
- 111: Tragzapfen
- 112: Niederhalterschale
- 113: Zapfenenden
- 114: horizontaler Abschnitt
- 115: vertikal orientierter Abschnitt

## Patentansprüche

1. Fördersystem (10) für Waren mit einem mittels einer eine Spiralfeder (81) aufweisenden Antriebsvorrichtung (60) in eine Förderrichtung (11) belastbaren Warenschieber (31), wobei der Warenschieber (31) ein Gehäuse (34) mit einer darin angeordneten Dämpfungs- und/oder Verzögerungsvorrichtung (100) mit einem gehäusefesten Teil (101) und einem relativ hierzu drehbaren Teil (102) aufweist, **dadurch gekennzeichnet,**
- **dass** die Spiralfeder (81) an einer im Gehäuse (34) drehbar gelagerten Walzenbaugruppe (61) kraft- und/oder formschlüssig fixiert ist und
- **dass** der drehbare Teil (102) der Dämpfungs- und/oder Verzögerungsvorrichtung (100) an der Walzenbaugruppe (61) abwälzbar ist.

2. Fördersystem (10) nach Anspruch 1, **dadurch gekennzeichnet, dass** die Walzenbaugruppe (61) ein erstes Wälzrad (91) und der drehbare Teil (102) der Dämpfungs- und Verzögerungsvorrichtung (100) ein zweites Wälzrad (105) umfasst, wobei das mittels dieser Wälzräder (91, 105) gebildete Wälzgetriebe (91, 105) eine Übersetzung ins Schnelle aufweist.

3. Fördersystem (10) nach Anspruch 1 oder 2, **dadurch gekennzeichnet, dass** die Walzenbaugruppe (61) und die Dämpfungs- und/oder Verzögerungsvorrichtung (100) miteinander kämmbare Wälzräder (91, 105) aufweisen.

4. Fördersystem (10) nach Anspruch 3, **dadurch gekennzeichnet, dass** die Wälzräder (91, 105) Stirnradverzahnungen haben.

5. Fördersystem (10) nach Anspruch 1, **dadurch gekennzeichnet, dass** bei einer Bewegung des Warenschiebers (31) in der Förderrichtung (11) die gesamte Walzenbaugruppe (61) in einer Lastrotationsrichtung (96) drehbar ist.

6. Fördersystem (10) nach Anspruch 1, **dadurch gekennzeichnet, dass** bei einer Bewegung des Warenschiebers (31) in der Förderrichtung (11) der drehbare Teil (102) der Dämpfungs- und/oder Verzögerungsvorrichtung (100) in einer Dämpfungsrotationsrichtung (108) drehbar ist.

7. Fördersystem (10) nach den Ansprüchen 5 und 6, **dadurch gekennzeichnet, dass** die Walzenbaugruppe (61) eine entgegen der Lastrotationsrichtung (96) gerichtete und/oder die Dämpfungs- und/oder Verzögerungsvorrichtung (100) eine entgegen der Dämpfungsrotationsrichtung (108) orientierte, zumindest annähernd widerstandsfreie Freilaufrichtung (97) aufweisen.

8. Fördersystem (10) nach Anspruch 1, **dadurch gekennzeichnet, dass** die Walzenbaugruppe (61) einen Walzenkörper (62) und ein hieran mittels eines Richtgesperres (71, 92) gelagertes Wälzrad (91) aufweist.

9. Fördersystem (10) nach Anspruch 1, **dadurch gekennzeichnet, dass** der gehäusefeste Teil (101) der Dämpfungs- und/oder Verzögerungsvorrichtung (100) mittels einer Rastverbindung am Gehäuse (34) befestigt ist.

10. Fördersystem (10) nach Anspruch 1, **dadurch gekennzeichnet, dass** im Gehäuse (34) ein Niederhalter (110) angeordnet ist, der die auf dem Walzenkörper (62) aufgewickelte Spiralfeder (81) übergreift.

## Claims

1. Conveyor system (10) for goods with a pusher (31) that can be loaded in a conveyor direction (11) by means of a spiral spring (81) having a drive device (60), wherein the pusher (31) comprises a housing (34) with a damping and/or retarding device (100) arranged in it with a housing-fixed part (101) and a part (102) that is rotatable relative to this, **characterized in that**
- the spiral spring (81) is fixed in a non-positive and/or positive-locking manner to a roller assembly (61) that is rotatably mounted within the housing (34) and
- that the rotatable part (102) of the damping and/or retarding device (100) can be rolled off on the roller assembly (61).

2. Conveyor system (10) according to Claim 1, **characterized in that** the roller assembly (61) comprises a first rolling gear (91) and the rotatable part (102) of the damping and retarding device (100) comprises a second rolling gear (105), wherein the rolling contact gear (91, 105) formed by means of these rolling gears (91, 105) comprises a speed-increasing ratio.

3. Conveyor system (10) according to Claim 1 or 2, **characterized in that** the roller assembly (61) and the damping and/or retarding device (100) comprise rolling gears capable of cogging with one another (91, 105).

4. Conveyor system (10) according to Claim 3, **characterized in that** the rolling gears (91, 105) have spur gear toothings.

5. Conveyor system (10) according to Claim 1, **characterized in that** the entire roller assembly (61) is rotatable in a load-rotation direction (96) in the case of a movement of the pusher (31) in the conveyor direction (11).

6. Conveyor system (10) according to Claim 1, **characterized in that** the rotatable part (102) of the damping and/or retarding device (100) is rotatable in a damping-rotation direction (108) in the case of a movement of the pusher (31) in the conveyor direction (11).

7. Conveyors system (10) according to Claims 5 and 6, **characterized in that** the roller assembly (61) has a resistance-free freewheeling direction (97) that is at least almost resistance-free orientated against the load-rotation direction (96) and/or the damping and/or retarding device (100) have a resistance-free freewheeling direction (97) that is at least almost resistance-free orientated against the damping-rotation direction (108).

8. Conveyor system (10) according to Claim 1, **characterized in that** the roller assembly (61) comprises a roller body (62) and a rolling gear (91) mounted to it by means of a unidirectional coupling (71, 92) .

9. Conveyor system (10) according to Claim 1, **characterized in that** the housing-fixed part (101) of the damping device and/or retarding mechanism (100) is attached by means of a snap connection on the housing (34).

10. Conveyor system (10) according to Claim 1, **characterized in that** a hold-down device (110) is arranged in the housing (34), which encroaches on the spiral spring (81) coiled on the roller body (62).

## Revendications

1. Système convoyeur (10) pour marchandises comportant une tirette (31) qui peut être chargée dans une direction de convoyage (11) au moyen d'un dispositif d'entraînement (60) comportant un ressort hélicoïdal (81), la tirette (31) présentant un boîtier (34) avec un dispositif d'amortissement et/ou de ralentissement (100) intégré, avec une partie fixe (101) par rapport au boîtier et une partie mobile (102) relativement rotative par rapport au dit dispositif d'amortissement et/ou de ralentissement,
**caractérisé en ce**
- **que** le ressort hélicoïdal (81) est fixé, par liaison de force et/ou de forme, à un assemblage cylindre-roue dentée (61) logé de manière rotative, dans le boîtier (34),
- **que** la partie rotative (102) du dispositif d'amortissement et/ou de ralentissement (100) engrène avec la roue dentée de l'assemblage cylindre-roue dentée (61).

2. Système convoyeur (10) selon la revendication 1, **caractérisé en ce que** l'assemblage cylindre-roue dentée (61) comporte une première roue dentée (91) et que la partie rotative (102) du dispositif d'amortissement et/ou de ralentissement (100) comporte une deuxième roue dentée (105), l'engrenage (91, 105) formé par les deux roues dentées (91, 105) étant un engrenage avec un rapport de vitesse surmultipliée.

3. Système convoyeur (10) selon les revendications 1 ou 2, **caractérisé en ce que** l'assemblage cylindre-roue dentée (61) et le dispositif d'amortissement et/ou de ralentissement (100) présentent des roues dentées (91, 105) qui s'engrènent l'une dans l'autre.

4. Système convoyeur (10) selon la revendication 3, **caractérisé en ce que** les roues dentées (91, 105) ont des dentures frontales.

5. Système convoyeur (10) selon la revendication 1, **caractérisé en ce que**, lors d'un mouvement de la tirette (31) pour marchandises dans la direction de convoyage (11), l'ensemble de l'assemblage cylindre-roue dentée (61) peut tourner dans une direction de rotation de la charge (96).

6. Système convoyeur (10) selon la revendication 1, **caractérisé en ce que**, lors d'un mouvement de la tirette (31) pour marchandises dans la direction de convoyage (11), la partie rotative (102) du dispositif d'amortissement et/ou de ralentissement (100) peut tourner dans une direction rotative d'amortissement (108).

7. Système convoyeur (10) selon les revendications 5 et 6, **caractérisé en ce que** l'assemblage cylindre-roue dentée (61) présente un sens de rotation en roue libre dirigé en sens opposé au sens de rotation de la charge (96) et/ou que le dispositif d'amortissement et/ou de ralentissement (100) présente un sens de rotation en roue libre (97) orienté en sens opposé au sens de rotation (108), au moins approximativement sans résistance.

8. Système convoyeur (10) selon la revendication 1, **caractérisé en ce que** l'assemblage rouleau/roue à rochet (61) comporte un corps de cylindre (62) et une roue cylindrique (91) qui y a été logée au moyen d'un système de blocage directionnel (71, 92).

9. Système convoyeur (10) selon la revendication 1, **caractérisé en ce que** la partie fixe (101) par rapport au boîtier (101) du dispositif d'amortissement et/ou de ralentissement (100) est fixée au boîtier (34) au moyen d'une liaison par encliquetage.

10. Système convoyeur (10) selon la revendication 1, **caractérisé en ce qu'**un dispositif de retenue (110) est agencé dans le boîtier (34) qui recouvre le ressort hélicoïdal (81) enroulé sur le corps de cylindre (62).
